# EUROPÄISCHE PATENTANMELDUNG

(11) **EP 1 314 492 A2**
(43) Veröffentlichungstag der Anmeldung: **28.05.2003**
(21) Anmeldenummer: 02022564.5
(22) Anmeldetag: 08.10.2002
(51) Int. Cl.: B21D 26/02, B21D 51/24, C21D 7/12

(54) **Einrichtung zum Beaufschlagen einer Rohrleitung mit hohem Innendruck**

(30) Priorität: 22.11.2001 DE 10157169
(71) Anmelder: Burger AG, 87484 Nesselwang (DE)
(72) Erfinder: Burger, Manuel, 87484 Nesselwang (DE)
(74) Vertreter: Hutzelmann, Gerhard

(57) **Zusammenfassung**

Einrichtung zum Beaufschlagen einer Rohrleitung(2) mit hohem Innendruck in Höhe von 1.000 bis 15.000 bar, mit wenigstens einer ersten, im wesentlichen ortsfesten Aufnahmevorrichtung(1) für das eine Ende der Rohrleitung(2), sowie einer zweiten Aufnahmevorrichtung(31) für das andere Ende der Rohrleitung(2), wobei die zweite Aufnahmevorrichtung(31) frei im Raum verstellbar angeordnet ist.

## Beschreibung

Die Erfindung bezieht sich auf eine Einrichtung zum Beaufschlagen einer Rohrleitung mit hohem Innendruck in Höhe von 1.000 bis 15.000 bar, mit wenigstens einer ersten, im wesentlichen ortsfesten Aufnahmevorrichtung für das eine Ende der Rohrleitung, sowie einer zweiten Aufnahmevorrichtung für das andere Ende der Rohrleitung.

Dieses unter der Bezeichnung Autofrettage bekannte Beaufschlagen von Rohrleitungen mit hohem Innendruck bewirkt eine Materialumwandlung, so daß die so behandelten Rohrleitungen hohen Innendrücken dauerhaft standhalten.

Der Erfindung liegt die Aufgabe zugrunde, eine Einrichtung zu schaffen, mit der dieses Autofrettage-Verfahren rationell angewandt werden kann.

Diese Aufgabe wird erfindungsgemäß dadurch gelöst, daß die zweite Aufnahmevorrichtung frei im Raum verstellbar angeordnet ist.

Damit kann die Einrichtung auf einfache Weise an alle gewünschten Rohrleitungsgrößen und -geometrien angepasst werden, ohne das größere Umbauten vorgenommen werden müßten.

Eine vorteilhafte Ausgestaltung der Erfindung ist dadurch gekennzeichnet, daß wenigstens die zweite Aufnahmevorrichtung auf einer Wechseleinrichtung gelagert ist.

Damit kann bei größeren, durch die Verstellmöglichkeit nicht mehr abgedeckten Abweichungen in der Rohrleitungsgröße bzw. -geometrie einfach diese Aufnahmeeinrichtung ausgewechselt werden.

Selbstverständlich ist es auch möglich, die ortsfeste Aufnahmevorrichtung auf einer Wechseleinrichtung anzuordnen.

In beiden Fällen ist es gemäß einer weiteren vorteilhaften Ausgestaltung der Erfindung möglich, daß auf der Wechseleinrichtung mehrere Aufnahmevorrichtungen gelagert sind.

Eine weitere Lösung der gestellten Aufgabe ist bei einer Einrichtung zum Beaufschlagen einer Rohrleitung mit hohem Innendruck in Höhe von 1.000 bis 15.000 bar, mit wenigstens einer ersten, im wesentlichen ortsfesten Aufnahmevorrichtung für das eine Ende der Rohrleitung, sowie einer zweiten Aufnahmevorrichtung für das andere Ende der Rohrleitung dadurch gegeben, daß wenigstens die erste, ortsfeste Aufnahmevorrichtung mit einem zangenartigen Greifer versehen ist, welcher wenigstens mittelbar an der Rohrleitung anzugreifen vermag und diese gegen eine Druckversorgungseinrichtung zu pressen vermag.

Hiermit wird ein einfaches und rationell durchzuführendes Anpressen der Rohrleitung an die Druckversorgung erreicht.

Eine vorteilhafte Ausgestaltung der Erfindung liegt dabei darin, daß der zangenartige Greifer schwenkbar und längsverstellbar gelagert ist.

Damit ist ein besonders einfaches Erfassen der Rohrleitung durch den Greifer erreicht.

Weiterhin sehr vorteilhaft ist es, wenn gemäß einer Ausgestaltung der Erfindung der zangenartige Greifer mit einer kurvenförmig verlaufenden Schulter ausgestattet ist, an welcher ein verschiebbar gelagerter Nocken angreift und bei seinem Verschieben den Greifer schwenkt.

Hierdurch wird ein einfaches Ansetzen des Greifers an der Rohrleitung und deren Anpressen an die Druckversorgung ermöglicht.

Eine weitere vorteilhafte Ausgestaltung der Erfindung ist dadurch gekennzeichnet, daß das Schwenklager des Greifers an einem verschiebbaren Zwischenteil gelagert ist, das mit einem Ansatz versehen ist, an welchem der Nocken, vorzugsweise am Ende der Schwenkbewegung des Greifers, anzugreifen vermag.

Sehr vorteilhaft ist es dabei, wenn gemäß einer weiteren Ausgestaltung der Erfindung der Nocken an der Schubstange eines Hydraulikzylinders angeordnet ist.

Damit kann der Greifer mit einer einzigen linearen Bewegung des Hydraulikzylinders geschwenkt und linear bewegt werden.

Als besonders vorteilhaft hat es sich erwiesen, wenn gemäß einer weiteren Ausgestaltung der Erfindung am Greifer bzw. am Zwischenteil Rückstell-Federn angreifen.

Desweiteren kann gemäß einer weiteren Ausgestaltung der Erfindung am Greifer eine gegen die Schwenkbewegung wirkende Feder angeordnet sein.

Eine weitere vorteilhafte Lösung der gestellten Aufgabe liegt bei einer Einrichtung zum Beaufschlagen einer Rohrleitung mit hohem Innendruck in Höhe von 1.000 bis 15.000 bar, mit wenigstens einer ersten, im wesentlichen ortsfesten Aufnahmevorrichtung für das eine Ende der Rohrleitung, sowie einer zweiten Aufnahmevorrichtung für das andere Ende der Rohrleitung, darin, daß eine der beiden Aufnahmevorrichtungen mit einer Hydraulikpumpe versehen ist, welche einen Eingangsdruck von etwa 100 bis 200 bar auf einen Ausgangsdruck von 1.000 bis 15.000 bar transferiert.

Mit dieser Hydraulikpumpe kann auf einfache Weise der zum Durchführen der Autofrettage notwendige Hydraulikdruck zur Verfügung gestellt werden.

Gemäß einer vorteilhaften Ausgestaltung der Erfindung weist die Hydraulikpumpe eine Doppelkolben/Zylinderanordnung auf, wobei die Kolben starr miteinander verbunden sind und der der Eingangsseite zugekehrte Kolben eine größere wirksame Fläche aufweist als der ausgangsseitige Kolben.

Damit ist ein einfaches Erzeugen des gewünschten hohen Druckes ermöglicht.

Eine weitere vorteilhafte Ausgestaltung der Erfindung ist dadurch gekennzeichnet, daß das Verhältnis der Querschnittsflächen der beiden Kolben/Zylinderanordnungen etwa 1:10 bis 1:150, vorzugsweise 1:70, beträgt.

Damit läßt sich die gewünschte Druckerhöhung auf einfache Weise realisieren.

Als sehr vorteilhaft hat sich auch eine weitere Ausgestaltung der Erfindung erwiesen, bei der in der Zylinderwandung der Kolben/Zylinderanordnung mit dem kleineren Querschnitt eine Öffnung vorgesehen ist, welche in der zurückgefahrenen Position des Kolbens offen ist und beim Einfahren des Kolbens geschlossen wird.

Durch diese Öffnung wird Hydrauliköl eingeleitet, das einerseits zum Spülen der Rohrleitung verwandt wird und andererseits die Rohrleitung füllt damit sie anschließend mit hohem Druck beaufschlagt werden kann. Beim Einfahren des kleineren Kolbens wird diese Öffnung geschlossen, wodurch der Druckaufbau stattfinden kann. Nach Abschluß der Druckbeaufschlagung wird diese Öffnung wieder freigegeben, so daß das Hydrauliköl wieder aus der Rohrleitung entfernt werden kann. Im Bedarfsfall ist über diese Öffnung eine Luftspülung zum vollständigen Entfernen des Hydrauliköls aus der Rohrleitung möglich.

Eine vorteilhafte weitere Ausgestaltung der Erfindung ist dadurch gekennzeichnet, daß am Zylinder mit dem größeren Querschnitt beiderseits des Kolbens je eine Hydraulikleitung angeschlossen ist.

Damit kann einerseits der Kolben mit dem Eingangsdruck beaufschlagt und andererseits der Kolben zurückgestellt werden.

Eine weitere Lösung der gestellten aufgabe liegt bei einer Einrichtung zum Beaufschlagen einer Rohrleitung mit hohem Innendruck in Höhe von 1.000 bis 15.000 bar, mit wenigstens einer ersten, im wesentlichen ortsfesten Aufnahmevorrichtung für das eine Ende der Rohrleitung, sowie einer zweiten Aufnahmevorrichtung für das andere Ende der Rohrleitung, darin, daß beide Aufnahmevorrichtungen mit einer im wesentlichen nadelförmigen Düse versehen sind, die jeweils in das offene Ende der Rohrleitung eingreift.

Damit wird einerseits ein einfaches zentrieren der Rohrleitung an der Aufnahmevorrichtung erzielt und andererseits die bereits fertig geformte Rohrleitung an seinen Anschlußstellen nicht nachträglich beeinflusst.

Dabei hat es sich als sehr vorteilhaft erwiesen, wenn gemäß einer weiteren Ausgestaltung der Erfindung das jeweilige Ende der Rohrleitung mit einer Verdickung versehen ist, die gegen die nadelförmige Düse pressbar ist.

An dieser Verdickung kann der Greifer unmittelbar oder beispielsweise über eine Überwurfmutter angreifen.

Eine weitere vorteilhafte Lösung der gestellten Aufgabe liegt bei einer Einrichtung zum Beaufschlagen einer Rohrleitung mit hohem Innendruck in Höhe von 1.000 bis 15.000 bar, mit wenigstens einer ersten, im wesentlichen ortsfesten Aufnahmevorrichtung für das eine Ende der Rohrleitung, sowie einer zweiten Aufnahmevorrichtung für das andere Ende der Rohrleitung, darin, daß die zweite Aufnahmevorrichtung mit einem verstellbaren Kolben versehen ist, der an seinem offenen Ende eine verstellbare Aufnahme für das eine Ende der Rohrleitung trägt.

Beim Einlegen der Rohrleitung in die Einrichtung kann damit das eine Ende der Rohrleitung in die erste Aufnahmevorrichtung eingelegt werden und gleichzeitig das andere Ende an die zweite Aufnahmevorrichtung herangeführt werden. Durch die Verstellbarkeit der Aufnahme ist ein passendes Zusammenführen dann leicht vorzunehmen.

In der Zeichnung ist die Erfindung anhand eines Ausführungsbeispiels veranschaulicht. Dabei zeigen:
- Fig.1: eine erste Aufnahmevorrichtung einer Einrichtung zum Beaufschlagen einer Rohrleitung mit hohem Innendruck,
- Fig.2: eine zweite Aufnahmevorrichtung für das andere Ende der Rohrleitung und
- Fig.3: eine räumliche Darstellung der beiden Aufnahmevorrichtungen.

Mit 1 ist eine erste Aufnahmevorrichtung bezeichnet, an die das eine Ende einer Rohrleitung 2 angeschlossen werden kann. Beide Enden der Rohrleitung 2 sind jeweils mit einer Verdickung 3 versehen, hinter welcher eine Überwurfmutter 4 angeordnet ist. Die Aufnahmevorrichtung 1 hat eine Aufnahme 5 mit einer Düsennadel 6, die beim Aufsetzen der Rohrleitung 2 in deren Ende eindringt. An diese Düsennadel 6 ist ein Hochdruckzylinder 7 angeschlossen, in dem sich ein Hochdruckkolben 8 befindet. Dieser Hochdruckkolben 8 ist starr mit einem zweiten Kolben 9 verbunden, der sich in einem weiteren Zylinder 10 befindet. Am unteren Ende des Zylinders 10 ist ein Anschluss 11 für eine nicht weiter dargestellte Hydraulikzuleitung vorgesehen, während sich am oberen Ende ein weiterer Hydraulikanschluss 12 befindet.

Beide Kolben stehen in Fig. 1 in ihrer unteren Ausgangsposition, in welcher eine Öffnung 13 in der Wand des Zylinders 7 freigegeben ist. Durch diese Öffnung wird Spülöl in den Zylinder 7 und die Rohrleitung 2 eingeleitet. Beim Hochfahren der Kolben verschließt der Kolben 8 diese Öffnung.

Zum Anpressen der Rohrleitung 2 an der Aufnahme 5 ist ein zangenartiger Greifer 21 vorgesehen, der mit einem Ausschnitt versehen ist, in welche die Rohrleitung 2 beim Ansetzen des Greifers einzugreifen vermag. Der Greifer 21 ist um eine Drehachse 22 schwenkbar an einem Träger 23 gelagert, der seinerseits längsverschiebbar gelagert ist. An diesem Träger greifen mehrere Druckfedern 24 an, welche den Träger und damit den zangenartigen Greifer 21 in seine obere Ausgangslage drücken. Der Greifer nimmt dabei die mit 21A bezeichnete Position ein. Der Greifer 21 ist mit einer kurvenförmig verlaufenden Schulter 210 versehen, an welcher ein längs verschiebbarer Nocken 25 angreift. Dieser Nocken 25 ist an der Kolbenstange 26 eines Hydraulikzylinders 27 befestigt. In seiner Ausgangsposition 25A liegt der Nocken an der Schulter 210 des Greifers 21A an, der durch eine Rückholfeder 28 in dieser Ausgangsposition gehalten wird. Beim Herunterfahren des Nocken in die mit 25 bezeichnete Position wird der Greifer 21 in seine andere Endposition gedrückt, wobei er die Rohrleitung 2 umfasst. Der Nocken 25 legt sich dann an einen Ansatz 29 an, der am Träger 23 vorgesehen ist. Beim Weiterfahren des Nocken 25 wird damit der Greifer 21 ebenfalls abgesenkt, legt sich an die Überwurfmutter 4 an und presst die Rohrleitung an die Aufnahme 5 an.

Das andere Ende der Rohrleitung 2 wird von einer zweiten Aufnahmevorrichtung 31 aufgenommen, die bzgl. des Greifers 21 und des Nockens 25 genauso aufgebaut ist wie die Aufnahmevorrichtung 1 nach Fig.1. Die Aufnahme 5 sitzt dagegen auf einem höhenverstellbaren Kolben 32, der über zwei Pneumatikanschlüsse 33 und 34 verstellt werden kann, wodurch die Aufnahme 5 gegen das Ende der Rohrleitung bewegt werden kann.

In Fig.3 ist eine räumliche Anordnung der beiden Aufnahmevorrichtungen 1 und 31 dargestellt, wobei die Stellung der beiden Aufnahmevorrichtungen zu einander von der Länge und Gestalt der Rohrleitung abhängig ist. Zumindest die zweite Aufnahmevorrichtung 31 ist frei im Raum bewegbar und beide sind zweckmäßigerweise auf Wechseleinrichtungen angeordnet um sie schnell auswechseln zu können. Die Anordnung mehrerer Aufnahmevorrichtungen auf einer gemeinsamen Wechseleinrichtung hat sich dabei als besonders vorteilhaft ergeben.

Zum Durchführen des Autofrettage-Verfahrens wird zuerst das eine Ende einer abgelängten, mit Endstücken versehenen und fertig gebogenen Rohrleitung in die Aufnahmevorrichtung 1 eingelegt und mittels des Greifers 21 festgespannt. Das andere Ende der Rohrleitung befindet sich dabei unmittelbar über der Aufnahme 5 der zweiten Aufnahmevorrichtung 31, die in die entsprechende Position bewegt wurde. Dann wird die Aufnahme 5 der zweiten Aufnahmevorrichtung 31 gegen das Rohrende bewegt und der Greifer erfasst das Rohr und drückt über die Überwurfmutter 4 das Rohrende gegen die Aufnahme.

Nun wird über die Öffnung 13 Hydraulikflüssigkeit in die Rohrleitung 2 eingebracht und diese gespült. Nach dem vollständigen Füllen und Entlüften der Rohrleitung wird über den Anschluss 11 ein hydraulischer Druck von etwa 100 bar auf den Kolben 9 gegeben. der starr damit verbundene Kolben wird mit nach oben bewegt, verschließt die Öffnung 13 und erzeugt letztendlich in der Rohrleitung einen Druck von etwa 7.000 bis 8.000 bar.

Nach Abschluss des Autofrettag-Verfahrens wird der Anschluss 11 geöffnet und über den Anschluss 12 ein Gegendruck auf den Kolben 9 gegeben, wodurch dieser und der Kolben 8 zurückfahren. Über die Öffnung 13 kann nun die Rohrleitung entleert werden. Daraufhin wird der Nocken 25 in beiden Aufnahmevorrichtungen 1 und 31 hochgefahren, wodurch der zangenartige Greifer 21 die Rohrleitung 2 freigibt, die nunmehr entnommen werden kann.

## Patentansprüche

1. Einrichtung zum Beaufschlagen einer Rohrleitung(2) mit hohem Innendruck in Höhe von 1.000 bis 15.000 bar, mit wenigstens einer ersten, im wesentlichen ortsfesten Aufnahmevorrichtung(1) für das eine Ende der Rohrleitung(2), sowie einer zweiten Aufnahmevorrichtung(31) für das andere Ende der Rohrleitung(2), **dadurch gekennzeichnet, daß** die zweite Aufnahmevorrichtung(31) frei im Raum verstellbar angeordnet ist.

2. Einrichtung nach Anspruch 1, **dadurch gekennzeichnet, daß** wenigstens die zweite Aufnahmevorrichtung(31) auf einer Wechseleinrichtung gelagert ist.

3. Einrichtung nach Anspruch 2, **dadurch gekennzeichnet, daß** auf der Wechseleinrichtung mehrere Aufnahmevorrichtungen(1,31) gelagert sind.

4. Einrichtung zum Beaufschlagen einer Rohrleitung(2) mit hohem Innendruck in Höhe von 1.000 bis 15.000 bar, mit wenigstens einer ersten, im wesentlichen ortsfesten Aufnahmevorrichtung(1) für das eine Ende der Rohrleitung(2), sowie einer zweiten Aufnahmevorrichtung(31) für das andere Ende der Rohrleitung(2), **dadurch gekennzeichnet, daß** wenigstens die erste, ortsfeste Aufnahmevorrichtung(1) mit einem zangenartigen Greifer(21) versehen ist, welcher wenigstens mittelbar an der Rohrleitung(2) anzugreifen vermag und diese gegen eine Druckversorgungseinrichtung zu pressen vermag.

5. Einrichtung nach Anspruch 4, **dadurch gekennzeichnet, daß** der zangenartige Greifer(21) schwenkbar und längsverstellbar gelagert ist.

6. Einrichtung nach Anspruch 4 oder 5, **dadurch gekennzeichnet, daß** der zangenartige Greifer(21) mit einer kurvenförmig verlaufenden Schulter(210) ausgestattet ist, an welcher ein verschiebbar gelagerter Nocken(25) angreift und bei seinem Verschieben den Greifer(21) schwenkt.

7. Einrichtung nach Anspruch 6, **dadurch gekennzeichnet, daß** das Schwenklager(22) des Greifers(21) an einem verschiebbaren Zwischenteil(23) gelagert ist, das mit einem Ansatz(29) versehen ist, an welchem der Nocken(25), vorzugsweise am Ende der Schwenkbewegung des Greifers(21), anzugreifen vermag.

8. Einrichtung nach Anspruch 6 oder 7, **dadurch gekennzeichnet, daß** der Nocken(25) an der Schubstange(26) eines Hydraulikzylinders(27) angeordnet ist.

9. Einrichtung nach einem der Ansprüche 4 bis 8, **dadurch gekennzeichnet, daß** am Greifer(21) bzw. am Zwischenteil(23) Rückstell-Federn(24) angreifen.

10. Einrichtung nach einem der Ansprüche 4 bis 9, **dadurch gekennzeichnet, daß** am Greifer(21) eine gegen die Schwenkbewegung wirkende Feder(28) angeordnet ist.

11. Einrichtung zum Beaufschlagen einer Rohrleitung(2) mit hohem Innendruck in Höhe von 1.000 bis 15.000 bar, mit wenigstens einer ersten, im wesentlichen ortsfesten Aufnahmevorrichtung(1) für das eine Ende der Rohrleitung(2), sowie einer zweiten Aufnahmevorrichtung(31) für das andere Ende der Rohrleitung(2), **dadurch gekennzeichnet, daß** eine der beiden Aufnahmevorrichtungen(1,31) mit einer Hydraulikpumpe(7,8,9,10) versehen ist, welche einen Eingangsdruck von etwa 100 bar auf einen Ausgangsdruck von 1.000 bis 15.000 bar transferiert.

12. Einrichtung nach Anspruch 11, **dadurch gekennzeichnet, daß** die Hydraulikpumpe(7 bis 10) eine Doppelkolben/Zylinderanordnung aufweist, wobei die Kolben(8,9) starr miteinander verbunden sind und der der Eingangsseite zugekehrte Kolben(9) eine größere wirksame Fläche aufweist als der ausgangsseitige Kolben(8).

13. Einrichtung nach Anspruch 12, **dadurch gekennzeichnet, daß** das Verhältnis der Querschnittsflächen der beiden Kolben/Zylinderanordnungen(7 bis 10) etwa 1:10 bis 1:150, vorzugsweise 1:70, beträgt.

14. Einrichtung nach Anspruch 11, 12 oder 13, **dadurch gekennzeichnet, daß** in der Zylinderwandung(7) der Kolben/Zylinderanordnung mit dem kleineren Querschnitt eine Öffnung(13) vorgesehen ist, welche in der zurückgefahrenen Position des Kolbens(8) offen ist und beim Einfahren des Kolbens(8) geschlossen wird.

15. Einrichtung nach einem der Ansprüche 11 bis 14, **dadurch gekennzeichnet, daß** am Zylinder(10) mit dem größeren Querschnitt beiderseits des Kolbens(9) je eine Hydraulikleitung(11,12) angeschlossen ist.

16. Einrichtung zum Beaufschlagen einer Rohrleitung(2) mit hohem Innendruck in Höhe von 1.000 bis 15.000 bar, mit wenigstens einer ersten, im wesentlichen ortsfesten Aufnahmevorrichtung(1) für das eine Ende der Rohrleitung(2), sowie einer zweiten Aufnahmevorrichtung(31) für das andere Ende der Rohrleitung(2), **dadurch gekennzeichnet, daß** beide Aufnahmevorrichtungen(1,31) mit einer im wesentlichen nadelförmigen Düse(6) versehen sind, die jeweils in das offene Ende der Rohrleitung(2) eingreift.

17. Einrichtung nach Anspruch 16, **dadurch gekennzeichnet, daß** das jeweilige Ende der Rohrleitung(2) mit einer Verdickung(3) versehen ist, die gegen die nadelförmige Düse(6) pressbar ist.

18. Einrichtung zum Beaufschlagen einer Rohrleitung(2) mit hohem Innendruck in Höhe von 1.000 bis 15.000 bar, mit wenigstens einer ersten, im wesentlichen ortsfesten Aufnahmevorrichtung(1) für das eine Ende der Rohrleitung(2), sowie einer zweiten Aufnahmevorrichtung(31) für das andere Ende der Rohrleitung(2), **dadurch gekennzeichnet, daß** die zweite Aufnahmevorrichtung(31) mit einem verstellbaren Kolben(32) versehen ist, der an seinem offenen Ende eine verstellbare Aufnahme(5) für das eine Ende der Rohrleitung(2) trägt.
